# EUROPÄISCHE PATENTANMELDUNG

(11) **EP 1 086 632 A1**
(43) Veröffentlichungstag der Anmeldung: **28.03.2001**
(21) Anmeldenummer: 00810337.6
(22) Anmeldetag: 18.04.2000
(51) Int. Cl.: A45D 37/00

(54) **Ein mit Sonnenschutz-Lotion versehenes Tüchlein (Träger) einzeln verpackt**

(30) Priorität: 24.09.1999 CH 174799
(71) Anmelder: Gerber, Daniel, 3014 Bern (CH)
(72) Erfinder: Gerber, Daniel, 3014 Bern (CH)

(57) **Zusammenfassung**

Ein mit Sonnenschutz-Lotion versehenes Tüchlein (1) aus papier-textil-Materialien, zusammengefaltet und einzeln in kleiner, leichter, handlicher Einweg-Verpackung (2) aus Spezialpapier.

Verpackung (2) an einem Ende (3) auf, bzw. abreissen und Tüchlein (1) herausnehmen. Tüchlein (1) auseinander falten. Mit einer Hand Tüchlein (1) halten und Applikation in Gesicht und auf anderen Körperteilen vornehmen.

## Beschreibung

### Technisches Gebiet

### Kosmetische Produkte

### Darstellung der Erfindung

Ein Träger (Tüchlein) aus papier-textil-Gewebe-Materialien wird mit Sonnenschutz-Lotion versehen. Verschiedene Stärken von Lichtschutzfaktoren werden dabei verwendet, d. h. es gibt verschiedene Ausführungen. Die Tüchlein sind jeweils von einer lichtfesten und den Anforderungen entsprechenden dichten Verpackung umgeben die ein austrocknen verhindert. Sie werden einzeln verpackt sowie in diversen Grössen produziert.
Durch den geringen Platzbedarf, das leichte Gewicht und die einfache Applikation soll diese Erfindung dazu beitragen, dass vermehrt Sonnenschutz angewendet wird, insbesondere in denjenigen Fällen bei denen eine Anwendung mit den üblichen Verpackungsarten (Plastikflaschen, usw.) nicht erfolgen würde. Zudem wird bei der Applikation mit den Tüchlein davon ausgegangen, dass nicht die gesamte Hand bzw. beide Hände verschmiert werden sondern der Sonnenschutz nur dort aufgetragen wird wo er auch wirken soll.

### Zeichnungen

Zeichnung 1: Verpackung/Verpackung geöffnet/Tüchlein auseinandergefaltet
Zeichnung 3: Verpackung mit Tüchlein/Tüchlein auseinandergefaltet

### Ausführung der Erfindung

Bei den verwendeten Sonnenschutz-Wirkstoffen handelt es sich um bereits bestehende und auf dem Markt erhältliche Substanzen. Diese sind nicht Gegenstand der Erfindung. Die Verpackungsmaterialien sind bekannt und nicht Bestandteil der Erfindung. Der Träger 1 (Tüchlein) wird mit oben genanntem Wirkstoff versehen, zusammengefaltet und in die Verpackung (2) gebracht. Die Verpackung (2) wird durch Verschweissen geschlossen. Die Verpackung (2) wird vorher den Vorgaben entsprechend bedruckt. In der Verpackung (2) befindet sich jeweils ein Träger (1). Der Träger wird in diversen Grössen hergestellt und in verschieden grosse Verpackungen gebracht.

## Patentansprüche

1. Träger (Tüchlein) mit Sonnenschutz-Lotion versehen aus papier-textil-Materialien, zusammengefaltet dadurch gekennzeichnet, dass dieser einzeln, von einer kleinen, leichten, handlichen Einweg-Verpackung aus Spezialpapier umgeben ist.

2. Träger (Tüchlein) gemäss Anspruch 1, dadurch gekennzeichnet, dass dieser in verschiedenen Grössen produziert und verpackt wird.

3. Träger (Tüchlein) gemäss Anspruch 1, dadurch gekennzeichnet, dass dieser mit verschiedenen Lichtschutzfaktoren versehen ist.

4. Träger (Tüchlein) gemäss Anspruch 1, dadurch gekennzeichnet, dass die Verpackung leicht und ohne Schneidwerkzeug von Hand geöffnet werden kann.
